# EUROPÄISCHE PATENTSCHRIFT

(11) **EP 1 635 006 B1**
(45) Veröffentlichungstag und Bekanntmachung des Hinweises auf die Patenterteilung: **22.08.2007**
(21) Anmeldenummer: 05004720.8
(22) Anmeldetag: 03.03.2005
(51) Int. Cl.: E04B 9/24, E04F 13/08, E04F 19/06

(54) **Deckenkassette**
Ceiling element
Elément de plafond

(30) Priorität: 03.08.2004 DE 202004012119 U
(43) Veröffentlichungstag der Anmeldung: 15.03.2006
(73) Patentinhaber: TRIGOSYS GmbH, 96342 Stockheim (DE)
(72) Erfinder: Fischer, Willibald, 96342 Stockheim/Ofr (DE)
(74) Vertreter: Grünecker, Kinkeldey, Stockmair & Schwanhäusser Anwaltssozietät

(56) Entgegenhaltungen:
- GB-A- 2 317 145
- US-A- 2 101 612
- US-A- 3 455 080
- US-A- 5 881 522

## Beschreibung

Die Erfindung bezieht sich auf eine Deckenkassette zum Einsetzen in ein Abhängesystem.

Aus der US 3 455 080 ist eine Rahmenkonstruktion aus Kunststoff-Strangpressprofilen mit Klemmfunktion bekannt, die bevorzugt für Fenster einsetzbar ist. Die Befestigung der Glastafel erfolgt über ein dickenanpassbares Klemmsystem. Die Rahmenkonstruktion muss jedoch wie jeder Fensterrahmen in eine Wand oder dgl. eingesetzt werden.

Die US 2 101 612 und die US 5 881 522 betreffen dickenanpassbare Klemmverbindungen für Paneele, die jedoch zum Verbinden benachbarter Füllungen direkt mit einem Träger verwendet werden.

Die GB 2 317 145 betrifft die Befestigung von Füllungen, insbesondere einer Glasscheibe, mit Hilfe eines dickentoleranten Klemmelementes in der Öffnung einer Tür. Die Tür muss jedoch wiederum in üblicher Weise mit der Wand verbunden werden.

Ein Element für eine Decken- oder Wandverkleidung ist aus dem DE 201 20 894 U1 bekannt. Das bekannte Element enthält einen Tragrahmen, der sich rund um eine im Wesentlichen rechteckige Öffnung erstreckt. Vom Tragrahmen steht ein umlaufender Randflansch im Wesentlichen senkrecht vor. Der Rahmen mit dem Randflansch besteht aus Metall, vorzugsweise aus Stahl. Am Randflansch ist ein Flächenelement der Füllung befestigt, das perforiert ist, beispielsweise als Lochblech oder Streckmetallgitter ausgebildet ist. Auch das Flächenelement der Füllung weist einen vorstehenden, umlaufenden Randflansch auf, der in der Art eines Schachteldeckels über den Randflansch des Rahmens geschoben wird. Die Befestigung erfolgt durch eine sogenannte Tox- oder Clinch-Verbindung, d.h. eine korrespondierende, bevorzugt hinterschnittene Prägung, die sich durch beide Randflansche erstreckt.

Decken- und/oder Wandelemente, wie sie beispielsweise für abgehängte Decken verwendet werden, müssen oft auch Isoliermaterial aufnehmen. Weiterhin müssen die Teile so miteinander verbunden werden, dass auch durch äußere Einflüsse, wie beispielsweise Zugluft, Schallwellen, der Betrieb der Klimaanlage oder dgl., keine Vibrationen bzw. Relativbewegungen zwischen den Teilen auftreten, die zu störenden Geräuschen führen könnten. Beim bekannten Tragrahmen ist beispielsweise eine Isolierung nicht so straff zu befestigen, dass ein Flattern mit Sicherheit unterbunden wird, da genügend Platz zum Einformen der Vertiefungen freigelassen werden muss.

Der Erfindung liegt die Aufgabe zugrunde, eine Deckenkassette zu schaffen, bei der die Füllung sicher und vibrationsarm im Rahmen befestigt werden kann.

Die Aufgabe wird durch die im Anspruch 1 angegebenen Merkmale gelöst.

Durch die bei der erfindungsgemäßen Deckenkassette vorgesehene Klemmverbindung kann die Füllung auf einfache Weise, sicher, handhabungsfreundlich und gegen jede Relativbewegung geschützt im Rahmen befestigt werden. Darüber hinaus ist die Montage der Deckenkassette ohne Hilfsmittel, wie z.B. ein Prägewerkzeug, möglich und kann somit problemlos am Einsatzort und auch durch ungeübte Personen durchgeführt werden. Diverse An- und Auflageflächen definieren eine vorbestimmte Position für die Füllung und bilden Klemmflächen für die Klemmung. Durch die Dickenanpassung an die Dicke der Füllung kann das erfindungsgemäße Element ohne Anpassungsschwierigkeiten für Füllungen unterschiedlicher Dicke verwendet werden. Die Deckenkassette in genormter Größe kann problemlos in bereits vorhandene Träger in Form eines Abhängesystems eingesetzt werden.

Vorteilhafte Weiterbildungen sind den Unteransprüchen zu entnehmen.

Ist die Klemmung lösbar, so können Teile problemlos ausgetauscht werden.

Klemmteil und Rahmen sind bevorzugt als getrennte Teile hergestellt, da dies die Handhabung weiter erleichtert.

Ein leistenartig ausgebildetes Klemmteil ist wegen seiner über eine größere Fläche verteilten Klemmkraft bevorzugt.

Bevorzugt ist das Klemmteil mit dem Rahmen über eine Rastverbindung verbindbar, die einfach und schnell herstellbar ist.

Die Dickenanpassung erfolgt bevorzugt über eine Mehrzahl voneinander beabstandeter Rastsitze, da diese einfach in der Herstellung und einfach in der Handhabung sind.

Die Ausgestaltung der Rastverbindung zwischen einer Nut und einer Leiste ist besonders kostengünstig herstellbar, und bewirkt einerseits einen sicheren Rastsitz und gleichzeitig eine Versteifung des Rahmens und des Klemmteils, so dass die Widerstandsfähigkeit gegen Vibrationen weiter erhöht wird.

Bevorzugt sind Rahmen und/oder Klemmteil aus einem Aluminium-Strangpressprofil hergestellt.

Die Klemmteile können je nach Erfordernis um den Rahmen herum verteilt werden, und sind bevorzugt an wenigstens zwei gegenüberliegenden Seiten des Rahmens vorgesehen.

Wird das Klemmteil kürzer ausgebildet als eine anliegende Seite des Rahmens, so können Herstellungstoleranzen und/oder eine möglicherweise nicht korrekte Positionierung des Klemmteils ausgeglichen werden.

Ein Ausführungsbeispiel der Erfindung wird nachfolgend anhand der Zeichnungen näher erläutert. Es zeigen:
- Fig. 1: die Draufsicht auf die Sichtseite eines Elements einer erfindungsgemäßen Decken- oder Wandverkleidung,
- Fig. 2: die Rückansicht des Elements gemäß Fig. 1,
- Fig. 3: den Schnitt III-III aus Fig. 2 bei einem in einem Träger liegenden Element,
- Fig. 4: eine perspektivische Ansicht eines Klemmteils, und
- Fig. 5: eine perspektivische Ansicht eines Teils eines Rahmens.

Aus den Fig. 1 bis 5 ist ein Element 1 für eine Decken- oder Wandverkleidung ersichtlich, das im dargestellten Ausführungsbeispiel als Deckenkassette zum Einhängen in einen Träger 2 (Fig. 3) eines üblichen Abhängesystems 3 zum Herstellen einer abgehängten Decke ausgebildet ist. Das Element 1 kann jedoch auch zum Herstellen einer vorgehängten Wandverkleidung verwendet und über geeignete Träger mit der Wand verbunden werden. Weiterhin kann das Element 1 als Einzelstück für Abdeckungen oder dgl. eingesetzt werden.

Das Element 1 enthält einen Rahmen 4, der aus geradlinigen Leistenstücken geschlossen ringförmig zusammengesetzt ist, wobei der Rahmen 4 im dargestellten Ausführungsbeispiel eine rechtwinklige Form mit vier Seiten 4a, 4b, 4c und 4d aufweist. Die Seiten 4a bis 4d sind im dargestellten Ausführungsbeispiel auf Gehrung geschnitten und in üblicher Weise zusammengesetzt. Im dargestellten Ausführungsbeispiel bestehen die Seiten 4a bis 4d aus Metall, insbesondere aus Aluminium und sind bevorzugt aus Strangpressprofilen zurechtgeschnitten. Der Rahmen 4 ist in gängigen Normgrößen, so z.B. 800 x 800 mm, 625 x 1250 mm oder als Großfelddeckenkassette mit 1250 - 2500 mm gefertigt, so dass das Element 1 mit herkömmlichen Abhängesystemen zusammenpasst.

Das Element 1 enthält weiterhin eine Füllung 5, die aus jedem Material bestehen kann, das für das Element 1 zweckmäßig gegeben ist. Im dargestellten Ausführungsbeispiel enthält die Füllung 5 eine perforierte Abdecklage 5a (Fig. 3), beispielsweise ein Lochblech, ein Streckmetallgitter oder dgl., und eine Isolierung 5b, die eine übliche Schall- und/oder Wärmeisolierung sein kann und auf der der Sichtseite (Fig. 1) abgewandten Seite der Abdecklage 5a angeordnet ist.

Die Füllung 5 wird im Rahmen 4 festgeklemmt, wobei die Klemmung bevorzugt lösbar ist, damit die Füllung gegebenenfalls ausgetauscht werden kann.

Die Klemmung erfolgt über wenigstens ein Klemmteil 6. Im dargestellten Ausführungsbeispiel sind vier Klemmteile 6a, 6b, 6c und 6d vorgesehen, wobei jeweils ein Klemmteil einer Seite 4a bis 4d des Rahmens 4 zugeordnet ist. Es ist jedoch auch möglich, einer Seite des Rahmens mehrere Klemmteile zuzuordnen bzw. nicht alle Seiten des Rahmens mit Klemmteilen zu versehen. Bevorzugt sind jedoch wenigstens zwei gegenüberliegende Seiten des Rahmens mit jeweils mindestens einem Klemmteil versehen.

Das Klemmteil 6 ist leistenartig ausgebildet und bevorzugt kürzer als die jeweils zugeordnete Seite des Rahmens 4. Das Klemmteil 6 besteht bevorzugt aus Metall, insbesondere bevorzugt aus Aluminium und ist bevorzugt im Strangpressverfahren hergestellt und auf die gewünschte Länge geschnitten.

Das Klemmteil 6 weist einen im Wesentlichen Z-förmigen Querschnitt auf und enthält eine Auflagefläche 7, die dazu ausgebildet ist, auf die Füllung 5 zu drücken. Der Rahmen 4 enthält ebenfalls eine Auflagefläche 8, die der Auflagefläche 7 im Wesentlichen parallel gegenüberliegt. Zwischen den Auflageflächen 7 und 8 wird die Füllung 5 eingeklemmt.

Der Rahmen 4 enthält weiterhin eine Anlagefläche 9, die sich quer zur Auflagefläche 8 erstreckt, bevorzugt rechtwinklig dazu verläuft, und der Positionierung der Füllung 5 dient, wobei die möglicherweise scharfkantigen Begrenzungen der Abdecklage 5a der Füllung 5 sicher im Winkel zwischen den beiden Flächen 8 und 9 aufgenommen sind.

Der Anlagefläche 9 liegt eine korrespondierende Anlagefläche 10 am Klemmteil 6 gegenüber, die als Führung für die Positionierung des Klemmteils 6 dienen kann.

Das Klemmteil 6 wird am Rahmen 4 lösbar befestigt. Zu diesem Zweck ist eine Rastverbindung 11 mit einem Rastvorsprung 11 a und einer Rastvertiefung 11b vorgesehen. Im dargestellten Ausführungsbeispiel ist der Rastvorsprung 11a am Klemmteil 6 und die Rastvertiefung 11b am Rahmen 4 vorgesehen.

Der Rastvorsprung 11a ist leistenförmig ausgebildet und steht im Wesentlichen senkrecht von einer Fläche 12 am Klemmteil 6 vor, die sich im Wesentlichen rechtwinklig zur Anlagefläche 10 erstreckt.

Die Rastvertiefung 11b ist als Nut im Rahmen 4 vorgesehen, die im Wesentlichen parallel zur Anlagefläche 9 verläuft. Auch die Rastvertiefung 11b erstreckt sich über den gesamten Rahmen 4.

Zwischen dem Rastvorsprung 11a und der Rastvertiefung 11b sind korrespondierende Rastelemente 13 vorgesehen. Im dargestellten Ausführungsbeispiel enthalten die Rastelemente 13 Rippen 13a und Rillen 13b, wobei die Rippen 13a am Rastvorsprung 11a und die Rillen 13b in der Rastvertiefung 11b so angeordnet sind, dass sie miteinander in Eingriff treten können, wenn der Rastvorsprung 11a in die Rastvertiefung 11 b eingesetzt wird.

Es sind eine Vielzahl von Rippen 13a vorgesehen, die sich über die gesamte Länge des leistenförmigen Rastvorsprungs 11a erstrecken, sowie parallel und in einem Abstand zueinander angeordnet sind, der an Dickenunterschiede der Füllung 5 angepasst ist. Dadurch wird eine Dickenanpassung erreicht, die es gestattet, zwischen den Auflageflächen 7 und 8 Füllungen 5 der unterschiedlichsten Dicken vibrationssicher zu klemmen. Bevorzugt können Füllungen 5 mit einer Dicke zwischen 3 und 20 mm geklemmt werden.

Die Vielzahl von Rippen 13a kann mit einer ebensolchen Vielzahl von Rillen 13b zusammenwirken, es ist jedoch auch möglich, nur eine Rille 13b und eine Vielzahl von Rippen 13a bzw. nur eine Rippe 13a und eine Vielzahl von Rillen 13b vorzusehen.

Der Rahmen 4 enthält schließlich einen Auflagesteg 14, mit dem das Element 1 auf eine Auflagefläche 2a des Trägers 2 aufgelegt werden kann.

Zur Montage des Elements 1 wird, bei abgenommenem Klemmteil 6, die Füllung 5, d.h. die Abdecklage 5a und gegebenenfalls die Isolierung 5b, in den Rahmen 4 eingesetzt, so dass die Füllung 5 auf der Auflagefläche 8 zu liegen kommt. Dann wird die benötigte Anzahl Klemmteile 6 am Rahmen 4 befestigt, indem die Klemmteile 6 mit ihren Rastvorsprüngen 11a in die Rastvertiefung 11b so weit hineingedrückt werden, wie es die Dicke der Füllung 5 zulässt. Dadurch wird die Füllung 5 zwischen den Auflageflächen 7 und 8 festgeklemmt. Sind die zum sicheren Befestigen der Füllung 5 notwendige Klemmteile 6 am Rahmen 4 befestigt, so kann das Element anschließend in üblicher Weise auf dem Träger 2 des Abhängesystems 3 befestigt werden, beispielsweise mit dem Steg 14 auf der Fläche 2a des Trägers 2 aufgelegt werden.

Die erfindungsgemäß lösbar ausgebildete Verbindung zwischen dem Klemmteil 6 und dem Rahmen 4 über die Rastverbindung 11 gestattet es, dass die Füllung 5 und der rahmen 4 unabhängig voneinander ausgetauscht werden können, wenn beispielsweise der Rahmen 4 oder die Füllung 5 beschädigt sind oder die Füllung 5 gegen eine neue Füllung ausgetauscht werden muss.

In Abwandlung des beschriebenen und gezeichneten Ausführungsbeispiels kann beispielsweise die Verbindung zwischen den Klemmteilen und dem Rahmen anders gelöst werden. So ist beispielsweise eine Verbindung nur über Reibung zwischen einem Vorsprung und einer Ausnehmung möglich. Die Verbindung kann weiterhin nur punktuell vorgesehen werden und muss sich nicht über die gesamte Länge des Klemmteils erstrecken. Es können weiterhin mehrere Rastvorsprünge und/oder Vertiefungen vorgesehen werden. Die Erfindung ist weiterhin auf Rahmen mit abweichendem Profil bzw. abweichender Konstruktion einsetzbar. Schließlich ist es unter Umständen auch möglich, die Füllung lediglich in einen fest eingestellten Schlitz im Rahmen festzuklemmen.

## Patentansprüche

1. Deckenkassette zum Einsetzen in ein Abhängesystem (3), **dadurch gekennzeichnet, dass** die Deckenkassette einen Rahmen (4) , ein Klemmteil (6) und einer im Rahmen (4) mit Hilfe des mit dem Rahmen in Verbindung stehenden Klemmteils (6) dickenanpassbar festgeklemmten Füllung (5) aufweist, wobei der Rahmen (4) eine Auflageflache (8) für die Füllung (5) und das Klemmteil (6) eine Gegen-Auflagefläche (7) für die Füllung (5) enthält, die im Wesentlichen parallel zur Auflagefläche (8) am Rahmen (4) verläuft, so dass die Füllung (5) vibrationsarm im Rahmen (4) festgeklemmt ist, und dass der Rahmen (4) einen Auflagesteg (14) zum Auflegen auf einen Träger (2) des Abhängesystems (3) aufweist.

2. Deckenkassette nach Anspruch 1, **dadurch gekennzeichnet, dass** die Klemmung lösbar ist.

3. Deckenkassette nach Anspruch 1 oder 2, **dadurch gekennzeichnet, dass** das Klemmteil (6) und der Rahmen (4) als getrennte Teile hergestellt sind.

4. Deckenkassette nach einem der Ansprüche 1 bis 3, **dadurch gekennzeichnet, dass** das Klemmteil (6) leistenartig ausgebildet ist.

5. Deckenkassette nach einem der Ansprüche 1 bis 4, **dadurch gekennzeichnet, dass** die Verbindung zwischen dem Klemmteil (6) und dem Rahmen (4) eine Rastverbindung (11) enthält.

6. Deckenkassette nach Anspruch 5, **dadurch gekennzeichnet, dass** die Rastverbindung (11) einen Rastvorsprung (11a) und eine korrespondierende Rastvertiefung (11 b) enthält, zwischen denen eine Mehrzahl in Dickenrichtung der Füllung (5) voneinander beabstandeter Rastsitze (13) vorgegeben sind.

7. Deckenkassette nach Anspruch 5 oder 6, **dadurch gekennzeichnet, dass** die Rastverbindung (11) eine Nut (11b) und eine Leiste (11a) aufweist, die in der Nut (11b) aufnehmbar ist.

8. Deckenkassette nach einem der Ansprüche 1 bis 7, **dadurch gekennzeichnet, dass** der Rahmen (4) aus einem Aluminium-Strangpressprofil besteht.

9. Deckenkassette nach einem der Ansprüche 1 bis 8, **dadurch gekennzeichnet, dass** das Klemmteil (6) aus einem Aluminium-Strangpressprofil besteht.

10. Deckenkassette nach einem der Ansprüche 1 bis 9, **dadurch gekennzeichnet, dass** der Rahmen (4) an wenigsten zwei gegenüberliegenden Seiten mit jeweils wenigstens einem Klemmteil (6) versehen ist.

11. Deckenkassette nach einem der Ansprüche 1 bis 10, **dadurch gekennzeichnet, dass** das Klemmteil (6) kürzer ist als eine anliegende Seite (4a,b,c,d) des Rahmens (4).

## Claims

1. Coffer for inserting in a suspension system (3), **characterised in that** the coffer has a frame (4), a clamping part (6) and a filling (5) which is clamped in the frame (4) so as to be adaptable in thickness by means of the clamping part (6), which is connected to the frame, wherein the frame (4) has a bearing surface (8) for the filling (5), and the clamping part (6) has a mating bearing surface (7) for the filling (5) which extends substantially parallel to the bearing surface (8) at the frame (4), so that the filling (5) is clamped in the frame (4) in a low-vibration manner, and that the frame (4) has a bearing web (14) for placing on a support (2) of the suspension system (3).

2. Coffer according to Claim 1, **characterised in that** the clamping is releasable.

3. Coffer according to Claim 1 or 2, **characterised in that** the clamping part (6) and the frame (4) are produced as separate parts.

4. Coffer according to any one of Claims 1 to 3, **characterised in that** the clamping part (6) is of strip-like formation.

5. Coffer according to any one of Claims 1 to 4, **characterised in that** the connection between the clamping part (6) and the frame (4) comprises a locking connection.

6. Coffer according to Claim 5, **characterised in that** the locking connection (11) comprises a locking projection (11a) and a corresponding locking recess (11b), between which a plurality of locking seats (13) are predetermined, these being spaced apart in the thickness direction of the filling (5).

7. Coffer according to Claim 5 or 6, **characterised in that** the locking connection (11) has a groove (11b) and a tongue (11a) which can be accommodated in the groove (11b).

8. Coffer according to any one of Claims 1 to 7, **characterised in that** the frame (4) consists of an extruded aluminium section.

9. Coffer according to any one of Claims 1 to 8, **characterised in that** the clamping part (6) consists of an extruded aluminium section.

10. Coffer according to any one of Claims 1 to 9, **characterised in that** the frame (4) is provided with at least one respective clamping part (6) at least at two opposite sides.

11. Coffer according to any one of Claims 1 to 10, **characterised in that** the clamping part (6) is shorter than an adjacent side (4a, b, c, d) of the frame (4).

## Revendications

1. Elément de plafond à placer dans un système suspendu (3), **caractérisé en ce qu'**il comporte un cadre (4), un élément de blocage (6) et un remplissage (5) qui est bloqué, avec une possibilité d'adaptation d'épaisseur, dans le cadre (4) à l'aide de l'élément de blocage (6) relié à celui-ci, le cadre (4) présentant une surface d'appui (8) pour le remplissage (5) tandis que l'élément de blocage (6) présente pour le remplissage (5) une surface d'appui opposée (7) qui est sensiblement parallèle à la surface d'appui (8) prévue sur le cadre (4), de sorte que le remplissage (5) est bloqué dans le cadre (4) avec peu de vibrations, et **en ce que** le cadre (4) présente une bordure d'appui (14) destinée à être posée sur un support (2) du système de suspension (3).

2. Elément de plafond selon la revendication 1, **caractérisé en ce que** le blocage est apte à être supprimé.

3. Elément de plafond selon la revendication 1 ou 2, **caractérisé en ce que** l'élément de blocage (6) et le cadre (4) sont fabriqués sous la forme d'éléments séparés.

4. Elément de plafond selon l'une des revendications 1 à 3, **caractérisé en ce que** l'élément de blocage (6) a la forme d'un rebord.

5. Elément de plafond selon l'une des revendications 1 à 4, **caractérisé en ce que** la liaison entre l'élément de blocage (6) et le cadre (4) comporte une liaison par enclenchement (11).

6. Elément de plafond selon la revendication 5, **caractérisé en ce que** la liaison par enclenchement (11) comprend une saillie d'enclenchement (11a) et un creux d'enclenchement correspondant (11b) entre lesquels sont prédéfinis plusieurs appuis d'enclenchement (13) espacés les uns des autres dans le sens de l'épaisseur du remplissage (5).

7. Elément de plafond selon la revendication 5 ou 6, **caractérisé en ce que** la liaison par enclenchement (11) comprend une rainure (11b) et une branche (11a) qui est apte à être logée dans la rainure (11b).

8. Elément de plafond selon l'une des revendications 1 à 7, **caractérisé en ce que** le cadre (4) se compose d'un profilé extrudé en aluminium.

9. Elément de plafond selon l'une des revendications 1 à 8, **caractérisé en ce que** l'élément de blocage (6) se compose d'un profilé extrudé en aluminium.

10. Elément de plafond selon l'une des revendications 1 à 9, **caractérisé en ce que** le cadre (4) est pourvu sur au moins deux côtés opposés d'au moins un élément de blocage (6).

11. Elément de plafond selon l'une des revendications 1 à 10, **caractérisé en ce que** l'élément de blocage (6) est plus court qu'un côté contigu (4a, b, c, d) du cadre (4)
